# EUROPÄISCHE PATENTSCHRIFT

(11) **EP 2 347 806 B1**
(45) Veröffentlichungstag und Bekanntmachung des Hinweises auf die Patenterteilung: **26.11.2014**
(21) Anmeldenummer: 11151691.0
(22) Anmeldetag: 21.01.2011
(51) Int. Cl.: A63C 9/08, A63C 9/085, A63C 9/086, A43B 5/04

(54) **Tourenskibindung mit einem eine Schneeräumnut aufweisenden Lagerbolzen**
Touring ski binding with an bearing pin comprising a snow removing notch
Fixation de ski de randonnée dotée d'un doigt d'appui comprenant une encoche de dégagement de neige

(30) Priorität: 22.01.2010 DE 102010001130
(43) Veröffentlichungstag der Anmeldung: 27.07.2011
(73) Patentinhaber: Salewa Sport AG, 9100 Herisau (CH)
(72) Erfinder: Barthel, Fritz, 6323 Bad Häring (AT)
(74) Vertreter: Tiesmeyer, Johannes

(56) Entgegenhaltungen:
- EP-A1- 1 224 958
- EP-A2- 0 199 098

## Beschreibung

Die vorliegende Erfindung betrifft eine Tourenskibindung, welche zwei seitliche Lagerbolzen umfasst, die dafür eingerichtet sind, seitliche Lageröffnungen eines Skischuhs in Eingriff zu nehmen, um den Skischuh verschwenkbar an der Tourenskibindung zu halten, wobei mindestens einer der Lagerbolzen mindestens eine Schneeräumnut aufweist, welche zumindest in einem in die Lageröffnung des Skischuhs einzuführenden Abschnitt des Lagerbolzens am Außenumfang des Lagerbolzens verläuft.

Eine Tourenskibindung dieser Art ist beispielsweise aus der EP 0 199 098 A bekannt und umfasst zwei schwenkbar an der Tourenskibindung montierte Winkel, die jeweils am Ende eines ihrer Schenkel den Lagerbolzen tragen, so dass durch eine Kippbewegung der Winkel die Tourenskibindung zwischen einer Öffnungsstellung und einer Schließstellung verstellt werden kann. In der Öffnungsstellung weisen die Lagerbolzen einen ausreichend großen Abstand auf, so dass ein Skischuh zwischen ihnen eingesetzt werden kann. In der Schließstellung sind die Lagerbolzen aneinander angenähert und greifen in seitliche Lageröffnungen an einem vorderen Sohlenabschnitt des Skischuhs ein, um den Skischuh um eine gemeinsame Achse beider Lagerbolzen verschwenkbar an der Tourenskibindung zu halten.

Im praktischen Einsatz von Tourenskibindungen tritt das Problem auf, dass sich Schnee oder Eis in den Lageröffnungen des Skischuhs oder an der Tourenskibindung absetzen und ein vollständiges Einführen der Lagerbolzen in die Lageröffnungen des Skischuhs behindern. Dringen die Lagerbolzen nicht weit genug in die Lageröffnungen ein, so wird die Zuverlässigkeit des Eingriffs zwischen Tourenskibindung und Skischuh beeinträchtigt und es kann insbesondere zu einem unbeabsichtigten Auslösen der Tourenskibindung kommen. Das bedeutet, dass die Gefahr besteht, dass der Skitourengeher den Ski bei erhöhter, jedoch im Normalbereich liegender Beanspruchung verliert, was insbesondere im Bereich des Wettkampfsports zu Zeit- und Kraftverlust führt.

Zur Lösung dieses Problems wurde bereits in der aus der EP 0 199 098 A bekannten Tourenskibindung die Bereitstellung von Schneeräumnuten vorgeschlagen, welche sich am Außenumfang des Lagerbolzens in axialer Richtung erstrecken. Bekannte Lagerbolzen weisen eine Mehrzahl von in gleichmäßigen Abständen um den Umfang des Lagerbolzens herum verteilten axialen Schneeräumnuten auf. Durch die gleichmäßige Verteilung der Schneeräumnuten wird rotationssymmetrische Stabilität des Lagerbolzens sichergestellt und eine einfache Montage ohne Berücksichtigung der Drehstellung der Lagerbolzen ermöglicht.

Die bekannten Schneeräumnuten-können das Problem zugesetzter Lageröffnungen jedoch noch nicht befriedigend lösen. Zwar lassen sich kleinere Eisablagerungen an den Lageröffnungen überwinden, mit Schnee oder Eis zugesetzte Lageröffnungen müssen jedoch noch immer vor dem Schließen der Tourenskibindung zunächst durch Anschlagen der Skischuhe oder dergleichen grob freigelegt werden, was zu entsprechendem Bedienaufwand beim Einsteigen in die Bindung führt. Außerdem wurde im Dauerbetrieb festgestellt, dass die bekannten Schneeräumnuten zu einem erhöhten Verschleiß der Lageröffnungen im Bereich des Kontakts mit den Schneeräumnuten führen, so dass die Lebensdauer von Skischuh und Tourenskibindung reduziert wird.

Vor diesem Hintergrund ist es Aufgabe der vorliegenden Erfindung eine Tourenskibindung bereitzustellen, welche auch bei mit Schnee oder Eis zugesetzten Lageröffnungen einen zuverlässigen Eingriff der Lagerbolzen in den Lageröffnungen sicherstellt und Verschleißerscheinungen im Bereich der Lagerbolzen bzw. Lageröffnungen reduziert.

Nach einem ersten Aspekt der Erfindung wird die oben angegebene Aufgabe gelöst durch eine Tourenskibindung, umfassend zwei seitliche Lagerbolzen, welche dafür eingerichtet sind, seitliche Lageröffnungen eines Skischuhs in Eingriff zu nehmen, um den Skischuh verschwenkbar an der Tourenskibindung zu halten, wobei mindestens einer der Lagerbolzen mindestens eine Schneeräumnut aufweist, welche zumindest in einem in die Lageröffnung des Skischuhs einzuführenden Abschnitt des Lagerbolzens am Außenumfang des Lagerbolzens verläuft, wobei der durch eine einzelne Schneeräumnut am Außenumfang des Lagerbolzens beanspruchte Abschnitt sich in Umfangsrichtung des Lagerbolzens über einen Winkel erstreckt, der zwischen ungefähr 45° und ungefähr 135°, vorzugsweise zwischen ungefähr 70° und ungefähr 120°, besonders bevorzugt bei ungefähr 90° liegt.

Der erste Aspekt der Erfindung beruht auf Tests der Erfinder, in welchen sich überraschend herausgestellt hat, dass die Breite der mindestens einen Schneeräumnut, d.h. der Winkel, über den sich der durch eine einzelne Schneeräumnut am Außenumfang des Lagerbolzens beanspruchte Abschnitt in Umfangsrichtung des Lagerbolzens erstreckt, die Effektivität der Entfernung von Schnee oder Eis aus der Lageröffnung entscheidend beeinflusst. So wurde bereits bei Überschreitung eines Nutwinkels von ungefähr 45° eine deutliche Verbesserung der Funktion gegenüber herkömmlichen, schmaleren Schneeräumnuten beobachtet. Insbesondere ist auch im Falle von größeren Mengen an in den Lageröffnungen abgesetztem Schnee oder Eis ein grobes Freilegen der Lageröffnungen, z.B. durch Anschlagen der Skischuhe, vor dem Schließen der Bindung zumeist nicht mehr erforderlich.

Bei einem Erstreckungswinkel von mehr als ungefähr 70° wurde zusätzlich eine verbesserte Verschiebung von Schnee bzw. Eis entlang der Schneeräumnut aus der Lageröffnung heraus beobachtet. Übersteigt der Erstreckungswinkel dagegen ungefähr 120°, so kann erhöhte Reibung des Lagerbolzens in der Lageröffnung und damit höherer Verschleiß auftreten. Bei Winkeln über ungefähr 135° ist zudem mit einer Beeinträchtigung der Gesamtstabilität des Lagerbolzens zu rechnen. Als besonders bevorzugt hat sich ein Erstreckungswinkel von ungefähr 90° herausgestellt, dereine gute Balance zwischen Schneeräumeffektivität und Verschleißreduzierung ermöglicht.

In einer weiteren bevorzugten Ausführungsform der Erfindung kann vorgesehen sein, dass sich die mindestens eine Schneeräumnut von dem in die Lageröffnungen des Skischuhs einzuführenden Abschnitt des Lagerbolzens bis zu einem aus den Lageröffnungen des Skischuhs vorstehenden, freiliegenden Abschnitt des Lagerbolzens erstreckt und einen Teil des freiliegenden Abschnitts beansprucht. Nach dieser Ausführungsform liegt somit ein Teilabschnitt der mindestens einen Schneeräumnut auch im geschlossenen Zustand der Tourenskibindung frei, so dass Schnee oder Eis, die durch die Schneeräumnut aus der Lageröffnung gelöst werden, entlang der Schneeräumnut aus der Lageröffnung heraus geschoben werden können und nach außen abgegeben werden können. Damit ähnelt das Funktionsprinzip der erfindungsgemäßen Schneeräumnut nach dieser Ausführungsform dem Funktionsprinzip eines Bohrers, welcher von einem Boden der Bohröffnung abgehobenes Material über eine Nut am Außenumfang des Bohrers aus der Bohröffnung heraus befördert, um einen weiteren Vortrieb des Bohrers zu ermöglichen. Eine gewisse Bohrwirkung kann auch bei einer erfindungsgemäßen Schneeräumnut beobachtet werden, wenn der Skischuh beim Gehen um den Lagerbolzen verschwenkt wird und gleichzeitig die Lagerbolzen von der Tourenskibindung in die Schließstellung, d.h. weiter in das Innere der Lageröffnungen gedrückt werden.

Der Lagerbolzen kann prinzipiell eine Mehrzahl von Schneeräumnuten aufweisen, welche in einem weniger belasteten Bereich des Lagerbolzens konzentriert sind oder/und mindestens eine Schneeräumnut mit einem Erstreckungswinkel in den oben angegebenen Winkelbereichen aufweisen.

Eine besonders effektive und zudem herstellungstechnisch einfache Anordnungsvariante ergibt sich jedoch, wenn der Lagerbolzen eine einzige Schneeräumnut aufweist. Diese kann dann insbesondere eine entsprechend große Breite gemäß dem ersten Aspekt der Erfindung aufweisen.

Für die Querschnittsform der Schneeräumnut in einer orthogonal zur Nutverlaufsrichtung verlaufenden Schnittebene kommen verschiedene Formen in Betracht, etwa eine rechteckförmige oder eine V-förmige Querschnittsform. Das Abgleiten von Schnee bzw. Eis in der Schneeräumnut wird durch eine gerundete Querschnittsform begünstigt. Zudem kann die mindestens eine Schneeräumnut mit einem Drehwerkzeug einfach hergestellt werden, wenn sie eine kreisabschnittsförmige Querschnittsform aufweist.

In einer weiteren bevorzugten Ausführungsform weist die mindestens eine Schneeräumnut einen zur Lagerbolzenachse im Wesentlichen parallelen Nutverlauf auf, d.h. verläuft im Wesentlichen axial. Damit kann einerseits der Herstellungsaufwand zur Ausbildung der mindestens einen Schneeräumnut reduziert werden und andererseits der von der mindestens einen Schneeräumnut insgesamt am Außenumfang des Lagerbolzens überspannte Winkelabschnitt verringert werden, wodurch eine Konzentration oder Beschränkung der mindestens einen Schneeräumnut auf einen unbelasteten Bereich des Lagerbolzens vereinfacht wird.

Nach einem zweiten Aspekt der vorliegenden Erfindung kann zusätzlich zu dem ersten Aspekt der vorliegenden Erfindung vorgesehen sein, dass der mindestens eine Lagerbolzen eine Lagerbolzen-Halbierungsebene definiert, welche durch eine Längsachse des Lagerbolzens verläuft und welche den Lagerbolzen in einen schuhseitigen Halbabschnitt und einen schuhabgewandten Halbabschnitt unterteilt, und dass mehr als die Hälfte des durch die mindestens eine Schneeräumnut insgesamt am Außenumfang des Lagerbolzens beanspruchten Abschnitts in dem schuhabgewandten Halbabschnitt des Lagerbolzens vorgesehen ist.

Gemäß diesem Aspekt weicht die vorliegende Erfindung somit bewusst von der bekannten rotationssymmetrischen oder/und willkürlichen Anordnung der Schneeräumnuten um die Längsachse des Lagerbolzens herum ab und verschiebt die Anordnung der mindestens einen Schneeräumnut in einer schuhabgewandten Richtung. Der Erfindung liegt die Erkenntnis der Erfinder zugrunde, dass die zwischen Lagerbolzen und Lageröffnung wirkenden Reibungskräfte überwiegend auf der dem Skischuh zugewandten Seite des Außenumfangs des Lagerbolzens wirken. Durch eine bewusste Verringerung des durch die mindestens eine Schneeräumnut insgesamt in diesem schuhseitigen Bereich beanspruchten Abschnitts kann ein Verschleiß an Lagerbolzen oder/und Lageröffnung aufgrund des Reibungskontakts zwischen Schneeräumnut und Lageröffnung verringert werden, ohne die Anzahl oder die Breite der mindestens einen Schneeräumnut zu reduzieren. Andererseits können die Anzahl oder Breite der mindestens einen Schneeräumnut auf der schuhabgewandten Seite (im schuhabgewandten Halbabschnitt) des Lagerbolzens vergrößert werden, so dass die Effektivität der mindestens einen Schneeräumnut zur Entfernung von Schnee oder Eis erhöht werden kann, ohne dass erhöhter Verschleiß durch belasteten Kontakt zwischen Schneeräumnut und Lageröffnung in Kauf zu nehmen wäre.

Der Verlauf der Lagerbolzen-Halbierungsebene ist zum einen dadurch bestimmt, dass die Längsachse des Lagerbolzens in der Lagerbolzen-Halbierungsebene liegt, und ergibt sich andererseits daraus, dass sie den Lagerbolzen in einen schuhseitigen Halbabschnitt und einen schuhabgewandten Halbabschnitt unterteilten soll. Dabei steht der Begriff "schuhseitiger Halbabschnitt" für den der Quelle der auf den Lagerbolzen wirkenden Kraft zugewandten Halbabschnitt. Diese Kraftquelle ist bei der Benutzung der Tourenskibindung im Wesentlichen das Gewicht des Skitourengehers, welches jedoch aufgrund der Hangneigung und der Schwenkbewegung des Skischuhs um den Lagerbolzen nicht notwendigerweise orthogonal zur Skiebene wirkt, sondern über einen Umfangswinkelbereich des Lagerbolzens verteilt am Lagerbolzen angreift.

Nach einem von den Erfindern entwickelten Verfahren kann der genaue Bereich der Verteilung der Belastung durch Untersuchung derAbnutzungsspuren oder Verschleißspuren an einem Lagerbolzen nach ausreichender Benutzungsdauer ermittelt werden, so dass erfindungsgemäß der durch die mindestens eine Schneeräumnut am Außenumfang des Lagerbolzens beanspruchte Abschnitt in dem belasteten Bereich reduziert wird oder/und der durch die mindestens eine Schneeräumnut am Außenumfang beanspruchte Abschnitt in dem unbelasteten Bereich vergrößert wird.

Vorzugsweise wird auf Schneeräumnuten im belasteten Bereich gänzlich verzichtet und nur der unbelastete Bereich wird für die Bereitstellung solcher Nuten verwendet. Das bedeutet, dass im Wesentlichen der gesamte durch die mindestens eine Schneeräumnut insgesamt am Außenumfang des Lagerbolzens beanspruchte Abschnitt in dem schuhabgewandten Halbabschnitt des Lagerbolzens vorgesehen ist. In einer solchen Ausführungsform wird die Lagerfunktion des Lagerbolzens durch die mindestens eine Schneeräumnut im Wesentlichen überhaupt nicht beeinträchtigt, da in dem belasteten Bereich des Lagerbolzens (in dem schuhseitigen Halbabschnitt) kein reibender Kontakt zwischen einer Schneeräumnut und der Innenwandung der Lageröffnung stattfindet. Gleichzeitig kann in dem schuhabgewandten Halbabschnitt die mindestens eine Schneeräumnut mit ausreichender Größe bereitgestellt werden, um eine zuverlässige oder gegenüber dem Stand der Technik sogar verbesserte Verdrängung von in der Lageröffnung abgesetztem Schnee oder Eis zu erreichen.

In einer weiteren Ausführungsform der Erfindung ist vorgesehen, dass durch eine zur Lagerbolzen-Halbierungsebene orthogonal verlaufende und die Längsachse des Lagerbolzens enthaltende weitere Ebene der Lagerbolzen in insgesamt vier Quadrantabschnitte unterteilt wird, wobei mehr als die Hälfte des durch die mindestens eine Schneeräumnut insgesamt am Außenumfang des schuhabgewandten Halbabschnitt des Lagerbolzens beanspruchten Abschnitts in einem in Fortbewegungsrichtung vorderen Quadrantenabschnitt vorgesehen ist.

Diese Ausführungsform wirkt besonders vorteilhaft mit einem Skischuh zusammen, dessen seitliche Begrenzungskontur im Bereich der Lageröffnungen zur Schuhspitze hin verjüngt ist, so dass ein vorderer Teil der in die Lageröffnung eingeführten Lagerbolzen durch die Öffnung im größeren Maße freigelegt ist als ein hinterer Teil des Lagerbolzens. Befindet sich die Schneeräumnut im vorderen Teil des Lagerbolzens, so ist der für Schnee oder Eis entlang der Schneeräumnut nach außen zurückzulegende Weg kürzer, so dass die Effektivität des Herauslösens von Schnee oder Eis erhöht werden kann. Insbesondere wird bevorzugt, dass die Schneeräumnut ausreichend lang ist, so dass sie im vorderen Teil des Lagerbolzens bis in den freiliegenden Abschnitt reicht, so dass darin transportierter Schnee oder transportiertes Eis über die Schneeräumnut direkt nach außen abgegeben werden können.

In einer bevorzugten Weiterbildung der zuvor genannten Ausführungsform ist im Wesentlichen der gesamte durch die mindestens eine Schneeräumnut am Außenumfang des Lagerbolzens beanspruchte Abschnitt in dem in Fortbewegungsrichtung vorderen schuhabgewandten Quadrantenabschnitt vorgesehen. Auf diese Weise kann ein belasteter reibender Kontakt zwischen einer Schneeräumnut und der Innenwandung der Lageröffnung auch bei unterschiedlichen Hangneigungen und über im Wesentlichen den gesamten Schwenkbereich des Skischuhs hinweg vermieden werden und gleichzeitig eine Befreiung der Lageröffnung von Schnee oder Eis mittels einer Schneeräumnut sichergestellt werden.

Vorzugsweise verläuft die Lagerbolzen-Halbierungsebene im Wesentlichen parallel zu einer Skiebene, so dass eine Orientierung der Lagerbolzen bei der Montage der Tourenskibindung in einfacher Weise durch die von einem Anbringungsabschnitt der Tourenskibindung (z.B. einer Basisplatte) definierte Oberfläche des Skis, welche einer Skiebene entspricht, festgelegt werden kann. Es könnte jedoch für einen in besonderem Maße an einen bestimmten Skitourengeher oder einen bestimmten Bewegungstyp angepassten Tourenski gewünscht sein, die Position der Schneeräumnut in Bezug auf eine gegenüber der Skiebene z.B. etwas nach vorn abfallende Lagerbolzen-Halbierungsebene zu definieren.

Vorzugsweise kombiniert eine erfindungsgemäße Tourenskibindung Merkmale des ersten Aspekts mit Merkmalen des zweiten Aspekts der Erfindung. Eine solche Kombination bietet den besonderen synergetischen Effekt, dass die durch die besonders breite Schneeräumnut gemäß dem ersten Aspekt beeinträchtigten Lagerungseigenschaften zwischen Lagerbolzen und Lageröffnung dadurch ausgeglichen werden können, dass nach dem zweiten Aspekt der Erfindung die mindestens eine Schneeräumnut hauptsächlich oder vollständig in einem unbelasteten Abschnitt des Lagerbolzens angeordnet ist.

Die Erfindung wird nachfolgend anhand eines bevorzugten Ausführungsbeispiels unter Bezugnahme auf die beigefügten Zeichnungen näher erläutert. Es zeigen:
- Figur 1: eine perspektivische Ansicht einer Tourenskibindung nach dem Ausführungsbeispiel der Erfindung,
- Figur 2: eine Vergrößerung eines Ausschnitts II aus Figur 1,
- Figur 3: eine weitere perspektivische Ansicht der in Figur 1 gezeigten Tourenskibindung,
- Figur 4: eine Vergrößerung eines Ausschnitts IV aus Figur 3,
- Figur 5: eine Seitenansicht eines Lagerbolzens der in Figur 1 gezeigten Tourenskibindung, und
- Figur 6: eine Schnittansicht des in Figur 5 gezeigten Lagerbolzens gemäß einer Schnittlinie VI-VI in Figur 5.

Die in den Figuren allgemein mit 10 bezeichnete Tourenskibindung umfasst eine Basisplatte 12, welche auf einer Oberfläche 14 eines Skis 16 (Figur 3) zu befestigen ist, sowie seitliche Klemmwinkel 18, welche an Schwenkachsen 20 schwenkbar an der Basisplatte 12 angebracht sind.

Erste Schenkel 22 der Klemmwinkel 18 ragen in Bezug auf den Ski 16 nach oben und weisen an ihren der Schwenkachse 20 abgewandten Endabschnitten jeweils Lagerbolzen 24 auf, welche dafür eingerichtet sind, in Lageröffnungen 26 eines Skischuhs 28 einzugreifen, um den Skischuh 28 schwenkbar an der Tourenskibindung 10 zu lagern. Dementsprechend definieren die beiden Lagerbolzen 24 der beiden Klemmwinkel 18 eine gemeinsame Schwenkachse Q, welche quer zu einer Skilängsachse S verläuft. Die Lagerbolzen 24 stehen von den Endabschnitten der ersten Schenkel 22 der Klemmwinkel 18 aus zur Skimittelachse S hin vor und sind einander zugewandt.

Zweite Schenkel 29 der Klemmwinkel 18 verlaufen im Winkel zu den ersten Schenkeln 22, wobei die beiden Schenkel 29 der beiden Klemmwinkel 18 sich im Wesentlichen zueinander hin erstrecken, so dass die der Schwenkachse 20 jeweils abgewandten Endabschnitt der zweiten Schenkel 29 einander benachbart angeordnet sind. Die benachbarten Endabschnitte der zweiten Schenkel 29 werden von einer Betätigungseinrichtung 30 in Eingriff genommen, welche manuell betätigbar ist, um die Klemmwinkel 18 zwischen einer Öffnungsstellung und einer Schließstellung zu verschwenken. In der Öffnungsstellung sind die Klemmwinkel 18 so nach außen gekippt, dass die Lagerbolzen 24 einen ausreichend großen Abstand voneinander aufweisen, um ein Einführen des Skischuhs 28 mit den Lageröffnungen 26 zwischen den Lagerbolzen 24 sowie ein Herausführen des Skischuhs 28 aus der Tourenskibindung 10 zu ermöglichen. In der Schließstellung sind die Klemmwinkel 18 dagegen so nach innen gekippt, dass die Lagerbolzen 24 in die Lageröffnungen 26 des Skischuhs 28 eingedrungen sind und den Skischuh 28 schwenkbar in Eingriff halten.

Die Betätigungseinrichtung 30 umfasst einen Stellhebel 32, welcher um eine Schwenkachse 34 schwenkbar an der Basisplatte 12 angebracht ist. Ein erster Arm 36 des Stellhebels 32 ergreift die benachbarten Endabschnitte der zweiten Schenkel 29 der Klemmhebel 18, während an einem zweiten Arm 38 des Stellhebels 32 ein Betätigungs- und Verriegelungshebel 40 schwenkbar angebracht ist. In einer an sich beispielsweise aus der DE 2009 046 396.8 bekannten Weise kann der Stellhebel 32 und damit die Betätigungseinrichtung 30 durch manuelle Betätigung des Betätigungs- und Verriegelungshebels 40 von der Schließstellung in die Öffnungsstellung gestellt werden oder in der Schließstellung verriegelt werden, so dass eine selbsttätige Auslösung der Tourenskibindung 10 durch Verdrängung der Klemmhebel 18 nach außen bei Querbelastung des Skischuhs 28 blockiert ist.

Wie insbesondere aus Figuren 4, 5 und 6 zu erkennen ist, weist jeder Lagerbolzen 24 einen Montageabschnitt 42 auf, mit welchem der Lagerbolzen 24 in den zugeordneten Klemmwinkel 18 eingeführt und am Klemmwinkel 18 befestigt ist, beispielsweise durch Gewindeeingriff. Dem Montageabschnitt 42 gegenüberliegend weist der Lagerbolzen 24 einen in die Lageröffnung 26 des Skischuhs 28 einzuführenden Eingriffsabschnitt 44 auf. Der Eingriffsabschnitt 44 weist einen zylindrischen Abschnitt 46 sowie einen sich an den zylindrischen Abschnitt anschließenden, kegelförmigen Abschnitt 48 auf, welcher spitz zu läuft. Der zylinderförmige Abschnitt 46 und der kegelförmige Abschnitt 48 definieren eine Längsachse L (durch das Zentrum der Zylinderform bzw. Kegelform) des Lagerbolzens 24.

Eine Schneeräumnut 50 ist am Außenumfang des Eingriffsabschnitts 44 ausgebildet und erstreckt sich parallel zur Längsachse L über einen Großteil des kegelförmigen Abschnitts 48 und des zylinderförmigen Abschnitts 46. Die Schneeräumnut 50 ist beispielsweise durch spanabhebende Bearbeitung mittels eines Drehwerkzeugs hergestellt.

Wie in Figur 6 zu erkennen ist, weist die Schneeräumnut 50 orthogonal zur Längsachse L eine kreisabschnittsförmige Querschnittsform auf. Am Außenumfang 52 des Eingriffsabschnitts 44 des Lagerbolzens 24 beansprucht die Schneeräumnut 50 einen Abschnitt 54, welcher etwa einem Viertel des gesamten Umfangsabschnitts des Eingriffsabschnitt 44 entspricht. Der Winkel W_{N}, über welchen sich der am Außenumfang des Lagerbolzens von der Schneeräumnut 50 beanspruchte Abschnitt 54 in Umfangsrichtung erstreckt, beträgt im Ausführungsbeispiel ungefähr 90°.

Weiter ist in Figur 6 dargestellt, dass der Lagerbolzen 24 eine Lagerbolzen-Halbierungsebene H1 definiert, welche im Ausführungsbeispiel in etwa parallel zu einer Skiebene E (der Oberfläche 14 des Skis 16) verläuft. Die Lagerbolzen-Halbierungsebene H1 enthält die Längsachse L des Lagerbolzens 24 und unterteilt den Lagerbolzen 24 in einen schuhseitigen Halbabschnitt 55 und einen skiseitigen Halbabschnitt 56.

Eine zweite Ebene H2, welche ebenfalls die Längsachse L des Lagerbolzens 24 enthält und orthogonal zur Lagerbolzen-Halbierungsebene H1 verläuft, unterteilt zusammen mit der Lagerbolzen-Halbierungsebene H1 den Lagerbolzen 24 in insgesamt 4 Quadrantenabschnitte Q1, Q2, Q3, Q4. In Bezug auf eine in Figuren 1 und 6 mit V bezeichnete Vorwärtsrichtung, welche parallel zur Skimittelachse S in Fortbewegungsrichtung des Skitourengehers orientiert ist, unterteilen die Lagerbolzen-Halbierungsebene H1 sowie die zweite Ebene H2 den schuhseitigen Halbabschnitt 55 in den vorderen schuhseitigen Quadranten Q1 und den hinteren schuhseitigen Quadranten Q2 und den skiseitigen Halbabschnitt 56 in den vorderen skiseitigen Quadranten Q4 und den hinteren skiseitigen Q3.

Analytische sowie experimentelle Untersuchungen der Erfinder haben gezeigt, dass unterschiedlichen Abschnitten am Außenumfang 52 des Lagerbolzens 24 für den Betrieb der Tourenskibindung 10 unterschiedliche Funktionen zukommen und diese Abschnitte unterschiedlich belastet werden. So haben Untersuchungen von Verschleißzuständen von über eine bestimmte Nutzungsdauer verwendeten Lagerbolzen gezeigt, dass die durch den Skischuh 28 auf den Außenumfang 52 der Lagerbolzen 24 wirkenden Kräfte, insbesondere durch das Gewicht des Skitourengehers, in besonderem Maße entlang der beiden schuhseitigen Quadranten Q1 und Q2 auftreten. Die Quadranten Q1 und Q2 übernehmen somit den größten Teil der Lagerfunktion zwischen den Lagerbolzen 24 und den Lageröffnungen 26 des Skischuhs 28. Erfindungsgemäß ist die Schneeräumnut 50 des Ausführungsbeispiels nicht in den belasteten Quadrantenabschnitten Q1 oder Q2 angeordnet sondern befindet sich im unbelasteten skiseitigen Halbabschnitt 56.

In Figur 6 sind ferner am Außenumfang 52 zwei Auslösepunkte A1 und A2 markiert, und zwar der Auslösepunkt A1 am Übergang zwischen dem vorderen schuhseitigen Quadrantenabschnitt Q1 und dem vorderen skiseitigen Quadrantenabschnitt Q4 und der zweite Auslösepunkt A2 am Übergang zwischen dem hinteren schuhseitigen Quadrantenabschnitt Q2 und dem hinteren skiseitigen Quadrantenabschnitt Q3. An den Auslösepunkten A1 und A2 treten bei einer seitlichen Auslösung der Tourenskibindung 10, d.h. bei Ausübung einer eine Auslösekraft überschreitenden Kraft auf den Skischuh 28 in seitlicher Richtung, besonders hohe Belastungskräfte auf. In dem erfindungsgemäßen Ausführungsbeispiel ist die Schneeräumnut 50 derart angeordnet, dass sie sich nicht über einen der Auslösepunkte A1 oder A2 hinweg erstreckt, so dass ein zuverlässiges Auslöseverhalten sichergestellt bleibt und ein übermäßiger Verschleiß der Tourenskibindung 10 oder der Lageröffnungen 26 beim Auslösen verhindert wird.

In Figuren 1 und 2 ist ferner zu erkennen, dass die Mündungen der Lageröffnungen 26 schräge Führungsflächen 58 am Skischuh 28 durchsetzen, entlang der die Spitzen der Lagerbolzen 24 beim Einsteigen in die Tourenskibindung 10 oder beim Auslösen der Tourenskibindung 10 abgleiten können. Die Führungsflächen 58 verlaufen in der Umgebung der Lageröffnungen 26 schräg nach vorne, so dass sie sich der Skimittelachse S annähern. Aufgrund dieser Schrägstellung der Führungsflächen 58 dringt der Eingriffsabschnitt 44 des Lagerbolzens 24 an den vorderen Quadrantenabschnitten Q1 und Q4 weniger tief in die Lageröffnung 26 ein. Mit anderen Worten sind die vorderen Quadrantenabschnitte Q1 und Q4 durch die schrägen Führungsflächen 58 in ihrem zylinderförmigen Abschnitt 46 auch in der Schließstellung der Tourenskibindung 10 jeweils freigelegt. Wenn die Schneeräumnut 50 bis zu dem zylinderförmigen Abschnitt 46 reicht und sich vorzugsweise in den zylinderförmigen Abschnitt 46 hinein erstreckt, wie in Figur 5 illustriert, so erzielt eine in einem vorderen Quadrantenabschnitt Q1 oder/und Q4 angeordnete Schneeräumnut 50 den zusätzlichen Effekt, dass aus der Lageröffnung 26 geräumter Schnee bzw. herausgelöstes Eis entlang der Schneeräumnut 50 herausgeschoben werden können und in dem Bereich des zylinderförmigen Abschnitts 46 aus der Schneeräumnut 50 nach außen abgegeben werden können.

Die Anordnung der Schneeräumnut 50 in dem vorderen skiseitigen Quadrantenabschnitt Q4 gemäß dem illustrierten Ausführungsbeispiel erzielt somit eine Kombination der beiden vorgenannten Wirkungen, d.h. eine stabile und verschleißarme Lagerung des Skischuhs durch Anordnung an einem unbelasteten Abschnitt des Außenumfangs 52 sowie gleichzeitig eine effektive Räumung von Schnee oder Eis aus der Lageröffnung 26 durch Anordnung der Schneeräumnut 50 an der durch die Führungsfläche 58 freigelegten Vorderseite des Lagerbolzens 24. Zudem ist der von der Schneeräumnut 50 gemäß dem Ausführungsbeispiel überspannte Winkel W_{N} am Außenumfang 52 des Lagerbolzens 24 mit ungefähr 90° ausreichend groß, so dass Nutbegrenzungskanten 60 und 62, insbesondere bei einer Schwenkbewegung des Skischuhs 28 um die Lagerbolzen, Schnee oder Eis effektiv von einer Innenwandung der Lageröffnung 26 ablösen können und das abgelöste Material entlang der Schneeräumnut 50 nach außen transportiert werden kann. Andererseits wird durch die im Ausführungsbeispiel vorgeschlagene Schneeräumnut 50 die Stabilität des Lagerbolzen 24 nicht signifikant beeinflusst, da der Erstreckungswinkel W_{N} der Schneeräumnut 50 kleiner ist als 135°.

## Patentansprüche

1. Tourenskibindung (10), umfassend zwei seitliche Lagerbolzen (24), welche dafür eingerichtet sind, seitliche Lageröffnungen (26) eines Skischuhs (28) in Eingriff zu nehmen, um den Skischuh (28) verschwenkbar an der Tourenskibindung (10) zu halten,
wobei mindestens einer der Lagerbolzen (24) mindestens eine Schneeräumnut (50) aufweist, welche zumindest in einem in die Lageröffnung (26) des Skischuhs (28) einzuführenden Abschnitt des Lagerbolzens (24) am Außenumfang (52) des Lagerbolzens (24) verläuft,
**dadurch gekennzeichnet, dass** der durch eine einzelne Schneeräumnut (50) am Außenumfang (52) des Lagerbolzens (24) beanspruchte Abschnitt (54) sich in Umfangsrichtung des Lagerbolzens (24) über einen Winkel (W_{N}) erstreckt, der zwischen ungefähr 45° und ungefähr 135°, vorzugsweise zwischen ungefähr 70° und ungefähr 120°, besonders bevorzugt bei ungefähr 90° liegt.

2. Tourenskibindung (10) nach Anspruch 1, **dadurch gekennzeichnet, dass** sich die mindestens eine Schneeräumnut (50) von dem in die Lageröffnung (26) des Skischuhs (28) einzuführenden Abschnitt (44) des Lagerbolzens (24) bis zu einem aus der Lageröffnung (26) des Skischuhs (28) vorstehenden, freiliegenden Abschnitt (Q1, Q4, 46) des Lagerbolzens (24) erstreckt und einen Teil des freiliegenden Abschnitts (Q1, Q4, 46) beansprucht.

3. Tourenskibindung (10) nach Anspruch 1 oder Anspruch 2, **dadurch gekennzeichnet, dass** der Lagerbolzen (24) nur eine einzige Schneeräumnut (50) aufweist.

4. Tourenskibindung (10) nach einem der vorhergehenden Ansprüche, **dadurch gekennzeichnet, dass** die mindestens eine Schneeräumnut (50) in einer orthogonal zur Nutverlaufsrichtung verlaufenden Schnittebene eine gerundete, vorzugsweise kreisabschnittsförmige Querschnittsform aufweist.

5. Tourenskibindung (10) nach einem der vorhergehenden Ansprüche, **dadurch gekennzeichnet, dass** die mindestens eine Schneeräumnut (50) einen zur Längsachse (L) des Lagerbolzens (24) im Wesentlichen parallelen Nutverlauf aufweist.

6. Tourenskibindung (10) nach Anspruch 1, **dadurch gekennzeichnet,**
**dass** der mindestens eine Lagerbolzen (24) eine Lagerbolzen-Halbierungsebene (H1) definiert, welche eine Längsachse (L) des Lagerbolzens (24) enthält und welche den Lagerbolzen (24) in einen schuhseitigen Halbabschnitt (55) und einen schuhabgewandten Halbabschnitt (56) unterteilt, und
**dass** mehr als die Hälfte des durch die mindestens eine Schneeräumnut (50) insgesamt am Außenumfang (52) des Lagerbolzens (24) beanspruchten Abschnitts (54) in dem schuhabgewandten Halbabschnitt (56) des Lagerbolzens (24) vorgesehen ist.

7. Tourenskibindung (10) nach Anspruch 6, **dadurch gekennzeichnet, dass** im Wesentlichen der gesamte durch die mindestens eine Schneeräumnut (50) insgesamt am Außenumfang (52) des Lagerbolzens (24) beanspruchte Abschnitt (54) in dem schuhabgewandten Halbabschnitt (56) des Lagerbolzens (24) vorgesehen ist.

8. Tourenskibindung (10) nach Anspruch 6 oder Anspruch 7, **dadurch gekennzeichnet, dass** durch eine zur Lagerbolzen-Halbierungsebene (H1) orthogonal verlaufende und die Längsachse (L) des Lagerbolzens (24) enthaltende weitere Ebene (H2) der Lagerbolzen (24) in insgesamt vier Quadrantabschnitte (Q1, Q2, Q3, Q4) unterteilt wird, wobei mehr als die Hälfte des durch die mindestens eine Schneeräumnut (50) insgesamt am Außenumfang (52) des schuhabgewandten Halbabschnitt (56) des Lagerbolzens (24) beanspruchten Abschnitts (54) in einem in Fortbewegungsrichtung (V) vorderen, schuhabgewandten Quadrantenabschnitt (Q4) vorgesehen ist.

9. Tourenskibindung (10) nach Anspruch 8, **dadurch gekennzeichnet, dass** im Wesentlichen der gesamte durch die mindestens eine Schneeräumnut (50) insgesamt am Außenumfang (52) des Lagerbolzens (24) beanspruchte Abschnitt (54) in dem in Fortbewegungsrichtung (V) vorderen, schuhabgewandten Quadrantenabschnitt (Q4) vorgesehen ist.

10. Tourenskibindung (10) nach einem der Ansprüche 6 bis 9, **dadurch gekennzeichnet, dass** die Lagerbolzen-Halbierungsebene (H1) im Wesentlichen parallel zu einer Skiebene (E, 14) verläuft.

## Claims

1. Touring ski binding (10) comprising two lateral bearing pins (24) which are configured to engage in lateral bearing openings (26) of a ski boot (28) in order to pivotally hold the ski boot (28) on the touring ski binding (10),
at least one of the bearing pins (24) comprising at least one snow-clearing groove (50) which extends on the outer circumference (52) of the bearing pin (24) at least in a portion of the bearing pin (24) that is to be introduced into the bearing opening (26) in the ski boot (28), **characterised in that** the portion (54) taken up by a single snow-clearing groove (50) on the circumference (52) of the bearing pin (24) extends in the circumferential direction of the bearing pin (24) at an angle (W_{N}) which is between approximately 45° and approximately 135°, preferably between approximately 70° and approximately 120°, more preferably approximately 90°.

2. Touring ski binding (10) according to claim 1, **characterised in that** the at least one snow-clearing groove (50) extends from the portion (44) of the bearing pin (24) to be inserted into the bearing opening (26) in the ski boot (28) as far as an exposed portion (Q1, Q4, 46) of the bearing pin (24) projecting from the bearing opening (26) of the ski boot (28) and takes up part of the exposed portion (Q1, Q4, 46).

3. Touring ski binding (10) according to either claim 1 or claim 2, **characterised in that** the bearing pin (24) only comprises a single snow-clearing groove (50).

4. Touring ski binding (10) according to any of the preceding claims, **characterised in that** the at least one snow-clearing groove (50) has a round, preferably circular-segment-shaped cross section in a cutting plane extending orthogonally to the extension direction of the groove.

5. Touring ski binding (10) according to any of the preceding claims, **characterised in that** the groove of the at least one snow-clearing groove (50) extends substantially parallel to the longitudinal axis (L) of the bearing pin (24).

6. Touring ski binding (10) according to claim 1, **characterised in that** the at least one bearing pin (24) defines a bearing-pin bisecting plane (H1), which contains a longitudinal axis (L) of the bearing pin (24) and divides the bearing pin (24) into a half-portion (55) on the boot side and a half-portion (56) facing away from the boot, and **in that** more than half of the portion (54) that is taken up overall on the outer circumference (52) of the bearing pin (24) by the at least one snow-clearing groove (50) is provided in the half-portion (56) of the bearing pin (24) facing away from the boot.

7. Touring ski binding (10) according to claim 6, **characterised in that** substantially the entire portion (54) that is taken up overall on the outer circumference (52) of the bearing pin (24) by the at least one snow-clearing groove (50) is provided in the half-portion (56) of the bearing pin (24) facing away from the boot.

8. Touring ski binding (10) according to either claim 6 or claim 7, **characterised in that** the bearing pin (24) is divided into a total of four quadrant portions (Q1, Q2, Q3, Q4) by a further plane (H2) extending orthogonally to the bearing-pin bisecting plane (H1) and containing the longitudinal axis (L) of the bearing pin (24), more than half of the portion (54) that is taken up overall on the outer circumference (52) of the half-portion (56) of the bearing pin (24) facing away from the boot by the at least one snow-clearing groove (50) being provided in a quadrant portion (Q4) which faces away from the boot and is at the front in the movement direction (V).

9. Touring ski binding (10) according to claim 8, **characterised in that** substantially the entire portion (54) that is taken up overall on the outer circumference (52) of the bearing pin (24) by the at least one snow-clearing groove (50) is provided in the quadrant portion (Q4) which faces away from the boot and is at the front in the movement direction (V).

10. Touring ski binding (10) according to any of claims 6 to 9, **characterised in that** the bearing-pin bisecting plane (H1) extends substantially parallel to a plane (E, 14) of the ski.

## Revendications

1. Fixation de ski de randonnée (10), comprenant deux doigts d'appui latéraux (24), qui sont conçus pour s'engager dans des ouvertures d'appui latérales (26) d'une chaussure de ski (28), afin de maintenir la chaussure de ski (28) de manière permettant le pivotement dans la fixation de ski de randonnée (10),
au moins un des doigts d'appui (24) présentent au moins une encoche de dégagement de neige (50), laquelle s'étend dans au moins une section du doigt d'appui (24) à introduire dans l'ouverture d'appui (26) de la chaussure de ski (28) à la périphérie extérieure (52) du doigt d'appui (24),
**caractérisée en ce que** la section (54) sollicitée par une encoche unique de dégagement de neige (50) à la périphérie extérieure (52) du doigt d'appui (24) s'étend en direction périphérique du doigt d'appui (24) sur un angle (WN) qui se situe entre environ 45° et environ 135°, de préférence entre environ 70° et environ 120°, de manière particulièrement préférée vers environ 90°.

2. Fixation de ski de randonnée (10) suivant la revendication 1, **caractérisée en ce que** l'au moins une encoche de dégagement de neige (50) s'étend depuis la section (44) du doigt d'appui (24) à introduire dans l'ouverture d'appui (26) de la chaussure de ski (28) jusqu'à une section libre (Q1, Q4, 46) du doigt d'appui (24) dépassant de l'ouverture d'appui (26) de la chaussure de ski (28) et occupe une partie de la section libre (Q1, Q4, 46).

3. Fixation de ski de randonnée (10) suivant la revendication 1 ou la revendication 2, **caractérisée en ce que** le doigt d'appui (24) présente uniquement une seule encoche de dégagement de neige (50).

4. Fixation de ski de randonnée (10) suivant l'une des revendications précédentes, **caractérisée en ce que** l'au moins une encoche de dégagement de neige (50) présente une section arrondie, de préférence en forme de segment de cercle, dans un plan de coupe s'étendant orthogonalement à la direction d'étendue de l'encoche.

5. Fixation de ski de randonnée (10) suivant l'une des revendications précédentes, **caractérisée en ce que** l'au moins une encoche de dégagement de neige (50) présente une étendue d'encoche essentiellement parallèle à l'axe longitudinal (L) du doigt d'appui (24).

6. Fixation de ski de randonnée (10) selon la revendication 1, **caractérisée en ce que**
l'au moins un doigt d'appui (24) définit un plan de division par deux du doigt d'appui (H1) qui contient un axe longitudinal (L) du doigt d'appui (24) et qui divise le doigt d'appui (24) en une demi-section côté chaussure (55) et une demi-section du côté opposé à la chaussure (56), et
**en ce que** plus de la moitié de la section (54) occupée au total par l'au moins une encoche de dégagement de neige (50) à la périphérie extérieure (52) du doigt d'appui (24) est prévue dans la demi-section du côté opposé à la chaussure (56) du doigt d'appui (24).

7. Fixation de ski de randonnée (10) selon la revendication 6, **caractérisée en ce qu'**essentiellement l'ensemble de la section (54) occupée par l'au moins une encoche de dégagement de neige (50) à la périphérie extérieure (52) du doigt d'appui (24) est prévue dans la demi-section du côté opposé à la chaussure (56) du doigt d'appui (24).

8. Fixation de ski de randonnée (10) selon la revendication 6 ou 7, **caractérisée en ce que** le doigt d'appui (24) est divisé en au total quatre quadrants (Q1, Q2, Q3, Q4) par un plan (H2) s'étendant orthogonalement au plan de division par deux du doigt d'appui (H1) et contenant l'axe longitudinal (L) du doigt d'appui (24), plus de la moitié de la section (54) occupée au total par l'au moins une encoche de dégagement de neige (50) à la périphérie extérieure (52) du doigt d'appui (24) étant prévue dans un quadrant (Q4) situé à l'avant dans le sens de déplacement (V), du côté opposé à la chaussure.

9. Fixation de ski de randonnée (10) selon la revendication 8, **caractérisée en ce qu'**essentiellement l'ensemble de la section (54) occupée par l'au moins une encoche de dégagement de neige (50) à la périphérie extérieure (52) du doigt d'appui (24) est prévue dans le quadrant (Q4) situé à l'avant dans le sens de déplacement (V), du côté opposé à la chaussure.

10. Fixation de ski de randonnée (10) suivant l'une des revendications 6 à 9, **caractérisée en ce que** le plan de division par deux du doigt d'appui (Hl) s'étend essentiellement parallèlement à un plan du ski (E, 14).
